# DEMANDE DE BREVET EUROPEEN

(11) **EP 0 009 844 A1**
(43) Date de publication de la demande: **16.04.1980**
(21) Numéro de dépôt: 79200544.9
(22) Date de dépôt: 27.09.1979
(51) Int. Cl.: A47L 11/30

(54) **Machine à laver des sols**

(30) Priorité: 02.10.1978 EP 78200218
(71) Demandeur: ATELIERS DE CONSTRUCTIONS ELECTRIQUES DE CHARLEROI (ACEC) Société Anonyme, B-1050 Bruxelles (BE)
(72) Inventeur: Gouttierre, Jean, B-1400 Nivelles (BE)
(74) Mandataire: Bossard, Franz (CH)

(57) **Abrégé**

Machine à laver le sol comprenant un chassis (1,11) à roues (2) manoeuvrables au moyen d'un bras (8), des brosses (23) tournantes, et une tuyère d'aspiration (25) de liquide sale reliée au moyen d'un tuyau (28) à un séparateur (14), suivi d'une turbine d'aspiration d'air (28).

L'invention est caractérisée en ce qu'une seule tuyère d'aspiration (25) est reliée à un mécanisme de positionnement (1,11,33,34) sensible à la direction du mouvement de la machine de manière à dégager un peu du sol au moins une partie de la tuyère (25) lors du déplacement de la machine dans un sens pour permettre une aspiration sèche et à l'abaisser lors du déplacement de la machine en sens inverse pour assurer un raclage du sol et l'aspiration du liquide sale.

Applicable aux machines à laver le sol domestiques.

## Description

Il existe des machines à laver des sols de grands bâtiments tels que gares et autres bâtiments publics. Ces machines comprennent, en général, sur un châssis sur roues, manoeuvrables au moyen d'un bras, un réservoir de liquide de nettoyage, par exemple de l'eau contenant du détergent, des brosses tournantes à axes verticaux, un canal reliant le réservoir de liquide de nettoyage à un distributeur à proximité des brosses tournantes; un récipient de liquide sale communiquant avec un séparateur air-liquide, une turbine d'aspiration d'air reliée au séparateur, des organes moteurs entraînant les brosses et la turbine et une tuyère d'aspiration de liquide sale reliée au moyen d'un tuyau au séparateur. Certaines des machines connues comprennent plusieurs tuyères d'aspiration, par exemple une pour l'aspiration de liquide sale et l' autre pour l'aspiration sèche. Ces machines connues sont presque toujours d'une taille considérable et ne s'adaptent pas à une utilisation domestique dans une maison unifamiliale même relativement grande.

L'invention a pour objet une machine de petite taille, facilement manipulable et transportable, convenant à l'entretien de maisons d'habitation. Elle est caractérisée en ce qu'une seule tuyère d'aspiration est reliée à un mécanisme de positionnement et en ce que le mécanisme de positionnement est sensible à la direction du mouvement de la'machine de manière à dégager un peu du sol au moins une partie de la tuyère lors du déplacement de la machine dans un sens pour permettre une aspiration sèche et à l'abaisser lors du déplacement de la machine dans l' autre sens pour assurer un râclage du sol et l'aspiration du liquide sale.

L'invention concerne aussi un mécanisme de positionnement de la tuyère particulièrement avantageux, caractérisé en ce qu'il est sensible à la composante horizontale, perpendiculaire aux axes des roues de la force de traction ou de poussée exercée sur la machine au moyen d'un bras de manoeuvre. D'autres caractéristiques de l'invention ressortiront de la description d'un exemple'd'une forme d'exécution avantageuse ci-dessous dans laquelle référence est faite au dessin annexé.

Les figures du dessin montrent deux'variantes en 3 vues,partiellement en coupe d'une machine à laver le sol suivant l'invention. Cette machine comprend un chassis en deux parties. Une première partie du chassis est constituée d'un cadre 1 reposant sur deux roues 2 à sa partie arrière et sur un support à bille 3 fixé sur une pièce d'appui médiane 4 à la partie avant. Le cadre 1, la pièce d'appui médiane 4 et différents entretoises de montage telles que les cadres d'échafaudage 5 et 6 sont solidarisées avec une coiffe d'habillage 7. Un bras 8 est solidaire du cadre I ou d'une partie reliée à ce cadre 1.

Le bràs 8 peut supporter un réservoir de liquide propre, non montré sur le dessin, dont part une conduite symbolisée par une ligne interrompue 9 vers un distributeur 10 amenant du liquide de nettoyage propre à l'endroit de deux brosses tournantes.

Une deuxième partie du chassii est constituée d'une semelle 11 supportant les parties lourdes de la machine, notamment un moteur enfermé dans une carcasse 12, un réducteur protégé par un carter 13, ainsi qu'un ensemble séparateur air-liquide 14 et récipient de liquide sale 15. Le récipient de liquide sale 15 est suspendu par exemple à l'aide d'un dispositif à ressort, non montré, au séparateur air-liquide 14. De tels dispositifs de fixation à ressort sont en soi connus et permettent le dégagement et la fixation aisés du récipient de liquide sale 14 en vue de la vidange de celui-ci. La semelle 11 est suspendue d'un côté à un pivot 16 par l'intermédiaire d'un levier 17 fixé à un pivot 18 sur une entretoise 19 soudée à la carcasse 12 du moteur. Le pivot 16 est solidaire d'un levier 20 à boutonnière 21 dans laquelle est engagé un éperon 22 solidaire du cadre de montage 6. D'autre part, la semelle Il repose sur les poils de deux brosses 23 tournantes à axes verticaux 24 fixés dans deux prolongements de part et d'autre d'une échancrure médiane à travers laquelle passe le support à bille 3 et la pièce d'appui médiane 4. Une tuyère d'aspiration 25 est reliée de manière mobile d' une part à cette semelle 11 et d'autre part au cadre 1.

La machine à laver le sol représentée à la figure 1 fonctionne comme suit: lors du mouvement de recul qui est celui montré sur la figure et précisé par une flèche 27, du liquide de nettoyage propre est distribué par une tuyauterie symbolisée par la ligne brisée 9 qui prend naissance dans le réservoir de liquide propre, non représenté, sur le bras 8. La tuyère 25 est appliquée sur le sol et aspire et râcle le liquide de nettoyage sale sortant d'en dessous des brosses 23. Un mélange d'air et de liquide est transporté de la tuyère 25 à travers un tuyau symbolisé par la ligne 26 dans le séparateur 14. Le liquide sale tombe dans le récipient 15 tandis que l'air est aspiré vers le haut à travers un filtre, non représenté, et via un conduit 28, et éjecté par une turbine 29 fixée sur le bout de l'arbre du moteur enfermé dans la carcasse 12. Le même moteur est reliée de l'autre côté à un réducteur enfermé dans le carter 13. Le réducteur se termine par une poulie d'entraînement 30 qui est reliée par courroie à des poulies 32 des brosses 23.

Au moment de l'inversion du mouvement c'est-à-dire lorsqu'on pousse sur le bras 8, le cadre 1, supporté par les roues 2 et la bille 3, se déplace immédiatement vers l'avant, tandis que la semelle 11 qui supporte les éléments pesants de la machine et repose sur les poils des brosses 23 n'obéit pas tout de suite à cette inversion de mouvement. Cette semelle Il se déplace donc par rapport au cadre 1 dans les limites imposées par la longueur de la boutonnière 21 du levier 20 dans le sens de la flèche 27 et influence la position de deux leviers 33 et 34 relias à la tuyère 25. De ce fait la tuyère 25 se dégage du sol et permet une aspiration du sol non encore mouillé ou déjà nettoyé et râclé.

Le cadre 1 et la semelle 11, par l'intermédiaire de l'articulation à boutonnière 16, 17, 18, 20, 21, 22 et grâce aux leviers 33 et 34 constituent un mécanisme de positionnement de la tuyère 25, sensible à la force de traction ou de poussée exercée sur le bras de manoeuvre de la machine.

Le mécanisme de positionnement de la tuyère peut être réalisé aussi par d'autres moyens que la subdivision du châssis en deux parties, par exemple à l'aide d'une pièce de frottement sur le sol reliée par une articulation ou connexion souple au châssis et à la tuyère 25. Cette pièce de frottement sur le sol peut remplir les fonctions de la semelle 11 dans l'exemple ci-dessus en ce qui concerne le mouvement de la tuyère 25.

Il est aussi possible de ne pas déplacer verticalement la tuyère 25, mais seulement une partie de celle-ci. Une telle solution est représentée à la figure 2 qui représente une vue en coupe agrandie de la partie avant d'un appareil dans lequel le mécansime de positionnement ne nécessite pas la constitution du châssis en deux parties mobiles l'une par rapport à l'autre.

A la figure 2, la partie avant de l'appareil comprend la semelle 11, le support à bille 3 , les brosses 23 et une tuyère d'aspiration 35 solidaire de la semelle 11. Cette tuyère comprend, côté bras 8 de l' appareil, une bavette 36 facultative, une brosse de freinage d'écoulement 37 et une raclette 38, mobile verticalement. Cette raclette 38 est reliée à une tringlerie non représentée qui assure son déplacement vertical grâce au déplacement horizontale d'une barre 39 d'un mécanisme de positionnement représenté en détail à la figure 3 et monté à l'endroit d'une des roues 2 (figure 1).

A la figure 3, la barre 39 se termine par un ergot transversal à section circulaire 40 engagé dans une ouverture 41 dans une tôle solidaire de la semelle 11 ayant la forme d'un L. L'extrémité de la barre 39 est reliée en outre à un levier 42 pivotant autour d'un axe 43 et actionné par une tringle 44. La tringle 44 est reliée à un levier triangulaire 45 pivotant autour d'un axe 46 et supportant une dent 47 à l'aide d'une articulation 48. La dent 47 est engagée d'une part par l'intermédiaire d'un ergot 49 avec un levier 50 suspendu par un axe 51, appuyant sur l'extrémité de la barre 39 avec une force produite par un ressort 52. La dent 47 est engagée d'autre part avec une denture 53 située d'un côté de la roue 2. De l'autre côté de la roue 2 est prévue une autre denture 54 orientée en sens opposé, engagée avec un levier à une dent 55 suspendue par un axe 56. Le levier 55 comprend un appendice 57 engagé avec une extrémité d'un levier ajouré 58 supporté par l'axe 51. L'ouverture 59 du.levier 58 a une forme allongée, coudée et est traversée aussi par l'ergot transversal 40 en même temps que l'ouverture 41.

Le fonctionnement de ce mécanisme est le suivant: lorsque la roue 2 tourne dans le sens de la flèche 60, la denture 54 pousse vers la gauche la dent 55 et le levier 58 est poussé dans la position représentée à la figure 3. En même temps la dent 47 est poussée vers le haut par la denture 53 de sorte que l'ergot 49 s'écarte du levier 50. La dent 47 glisse donc sans effort sur la denture 53. Dans cette position, la barre 39 abaisse la raclette 38 au moyen d'une tringlerie non représentée. Cette position conditionne l'aspiration humide.

Lorsquè, à l'inverse, la roue 2 tourne dans le sens de la flèche 61, la dent 55 glisse sur la denture 54 et libère le levier 58. La denture 53 force la dent 47 vers le bas et fait pivoter le levier triangulaire 45 qui actionne via la tringle 44 le levier 42 et la barre 39. Par conséquent, l'ergot transversal 49 se déplace sous le bec du levier 50 et est forcé par ce dernier et le ressort 52 dans le creux de l'ouverture 41. Dans cette position, la barre 39 soulève la raclette 38 au moyen de la tringlerie, non représentée. Cette position assure l'aspiration sèche.

Le mécanisme décrit ci-dessus est ainsi sensible à la direction de rotation d'une des roues et a pour propriété de provoquer pour chaque sens de rotation de la roue un encliquetage stable de la position de la raclette 38 qui se maintient jusqu'à ce que la roue tourne en sens opposé.

Lorsque la machine fonctionne avec la raclette en position basse, l'eau sale passe en dessous de la bavette 36 à travers la brosse de freinage d'écoulement 37 et arrive dans l'espace entre cette brosse 37 et la raclette 38 d'où elle est aspirée à travers un conduit étroit, délimité par le support de la raclette et les parois fixes de la tuyère 35. La brosse 37 a pour effet d'engendrer un freinage dans l'écoulement de lbau sale et de limiter cet écoulement à la quantité que la tuyère est capable d'aspirer. Lorsque la machine fonctionne, au contraire, avec la raclette 38 en position haute, labrosse 37 délimite l'espace d'aspiration qui s'étend de l'extrémité de la machine jusqu'au conduit d'aspiration qui dans ce cas est plus large de l'épaisseur du support de raclette lorsque cette dernière se trouve en position haute.

## Revendications

1. Machine à laver le sol comprenant un chassis (1,11) à roues (2) manoeuvrable au moyen d'un bras (8), un réservoir de liquide de nettoyage, des brosses (23) tournantes à axes (24)verticaux, un canal (9) reliant le réservoir de liquide de nettoyage à un distributeur (10) à proximité des brosses (23), un récipient de liquide sale (15) communiquant avec un séparateur air-liquide (14), une turbine d'aspiration d' air (28) relié au séparateur (14), des organes moteurs (12,13,30,32) entraînant la turbine (28) et les brosses (23) et une tuyère d'aspiration (25) de liquide sale reliée au moyen d'un tuyau (28) au séparateur (14),
caractérisée en ce qu'une seule tuyère d'aspiration (25) est reliée à un mécanisme de positionnement (1,11,33,34) et en ce que ce mécanisme de positionnement (1,11,16,17,18,20,21,22,33,34) est sensible à la direction du mouvement de la machine de manière à dégager un peu du sol au moins une partie de la tuyère (25) lors du déplacement de la machine dans un sens pour permettre une aspiration sèche et à l'abaisser lors du déplacement de la machine en sens inverse pour assurer un râclage du sol et l'aspiration du liquide sale.

2. Machine suivant la revendication 1, caractérisée en ce que le mécanisme de positionnement d'au moins une partie de la tuyère est sensible à la composante horizontale perpendiculaire aux axes des roues de la force de traction ou de poussée exercée sur la machine au moyen d'un bras de manoeuvre.

3. Machine suivant la revendication 2, caractérisée en ce que le mécanisme de positionnement d'au moins une partie de la tuyère (25) est composé d'nne première partie du chassis (1) solidaire des roues (2) et d'une deuxième partie de chassis (11) solidaire des axes (24) verticaux des brosses (23), mobile par rapport à la première partie de chassis (1) et reliée à celle-ci au moyen d'un guidage approprié (16,17,18,20) et en ce que la position de la partie de la tuyère (25) est commandée au moyen d'une liaison mécanique (33,34) en fonction de l'écart entre les deux parties (1 et 11) des chassis.

4. Machine suivant la revendication 1, caractérisée en ce que le mécanisme de positionnement d'au moins une partie de la tuyère est sensible au changement de direction de la rotation d'au moins une des roues de la machine .

5. Machine suivant une des revendications précédentes caractérisée en ce que la partie de la tuyère dégageable du sol est une raclette.

6. Machine suivant la revendication 5 caractérisée en ce que la raclette en se soulevant augmente la section d'aspiration de la tuyère.

7. Machine suivant une des revendications 5 ou 6 comprend une tuyère dans laquelle le conduit d'aspiration se trouve entre une brosse de freinage d'écoulement et la raclette qui peut se soulever.
